# EUROPÄISCHE PATENTSCHRIFT

(11) **EP 1 544 157 B1**
(45) Veröffentlichungstag und Bekanntmachung des Hinweises auf die Patenterteilung: **11.02.2009**
(21) Anmeldenummer: 04029312.8
(22) Anmeldetag: 10.12.2004
(51) Int. Cl.: B67C 3/10, B67C 3/26

(54) **Füllmaschine zum Füllen von Behältern**
Filling machine for filling containers
Machine de remplissage pour remplir des récipients

(30) Priorität: 17.12.2003 DE 10359312
(43) Veröffentlichungstag der Anmeldung: 22.06.2005
(73) Patentinhaber: KHS AG, 44143 Dortmund (DE)
(72) Erfinder: Clüsserath, Ludwig, 55543 Bad Kreuznach (DE); Härtel, Manfred, 55559 Bretzenheim (DE); Krulitsch, Dieter-Rudolf, 55545 Bad Kreuznach (DE)

(56) Entgegenhaltungen:
- EP-A- 0 337 913
- DE-A1- 19 807 892
- US-A- 4 270 585
- US-A- 4 589 453

## Beschreibung

Die Erfindung betrifft eine Füllmaschine zum Füllen von Behältern wie Flaschen oder dergleichen mit einem flüssigen Füllgut gemäß der im Oberbegriff des Hauptanspruches angegebenen Gattung und wie in der EP 0 337 913 A2 offenbart.

Bei der Abfüllung von Wein, Perlwein, Cidre, Sekt und dergleichen ist es erforderlich, eine besonders präzise Füllhöhengenauigkeit zu erreichen, zumal ein Teil dieser Getränke mit Naturkorken oder entsprechenden Imitaten verschlossen werden. Der Abstand zwischen dem eingeführten Korken bzw. dessen Stirnseite und dem eigentlichen Füllspiegel in der Flasche ist dabei in engen Grenzen zu halten. Insbesondere bei Überfüllungen spritzt das Getränk während des Verschließvorganges am Korkenaußenmantel vorbei ins Freie und führt zu einer aus mikrobiologischen Gründen unerwünschten Benetzung der Flasche und Teilbereichen der Verschließmaschine.

Darüber hinaus bildet sich in der Flaschenmündung unter dem Korken ein bestimmter Überdruck, der zum Hinauspressen des eingebrachten Korkens führen kann. Gleichermaßen treten insbesondere bei teuren Getränken - ungeachtet der verwendeten Verschlussarten - zusätzliche Kosten infolge solcher unerwünschten Überfüllungen auf. Dagegen verbleibt bei ebenfalls nicht erwünschten Unterfüllungen überschüssige Luft in der Flaschenmündung, was zu einer produktschädigenden Sauerstoffaufnahme führt.

Zur Lösung dieser Problemstellungen zeigt der Stand der Technik Verfahren auf, die unter der Bezeichnung Trinox- Verfahren bekannt sind. Grundlage eines derartigen Verfahrens ist, dass die Flasche zunächst einmal mit einem klassischen Kurzrohrfüllsystem überfüllt wird. Anschließend wird dann das überschüssige Füllgut präzise bis zum Ende eines in den Füllgutspiegel eingetauchten Röhrchens zurück in den Ringkessel gedrückt. Hierzu ist in einem separaten Kanal im Füllerkarussell ein Druck eingeregelt, der ca. 0,3 bis 1,0 bar über dem im Ringkessel eingestellten Fülldruck liegt.

Unmittelbar nach dem Schließen des Flüssigkeitsventils nach dem eigentlichen Füllvorgang öffnet ein pneumatisch gesteuertes Ventil eine Verbindung von diesem Kanal in den Flaschenhals. Gleichzeitig wird der im Inneren des in den Füllgutspiegels eintauchenden Trinox-Rohres ausgebildete Weg in den Ringkessel ebenfalls elektro-pneumatisch freigegeben. Der Überdruck im Flaschenhals drückt das oberhalb der Mündung des Trinox-Rohres anstehende Produkt in den Ringkessel zurück. Der Vorgang ist beendet, sobald das Gas aus dem Flaschenhals oberhalb des Füllgutspiegels über einem definierten Spalt direkt in das Trinox-Röhrchen einfließen kann. Die Füllhöhe ist damit durch die Spaltbreite zwischen Spiegel und Rohrende oder anderweitiger Rückführöffnungen eindeutig und präzise definiert.

Ein solches Verfahren ist beispielsweise aus der DE 19818761 A1 bekannt. Bei dieser bekannten Ausgestaltung bildet das Spanngas- Ventil bzw. dessen Ventilkörper zugleich das Trinox-Ventil. In dieser Ausführungsform ist im ersten Gasweg, über den der Innenraum des Behälters nach dem Füllende und nach dem Schließen des Füll- oder Flüssigkeitsventil mit dem Trinox-Druck beaufschlagt wird, um die Füllhöhe einzustellen und das überschüssige Füllgut durch das Rückgasrohr in den Flüssigkeitsraum des Ringkessels zurückzudrücken, ein den Gasfluss reduzierendes Element, beispielsweise in Form einer Drossel oder Düse vorgesehen. Hierdurch wird in Verbindung mit einer entsprechenden Ausbildung des Spanngasventils erreicht, dass der Trinox-Druck in der gefüllten Flasche unabhängig von den Schwankungen des Gasdruckes innerhalb des Trinox-Kanals eingeregelt ist.

Da in der Praxis die Füllhöhen verschiedener Behältertypen oder Behälterchargen regelmäßig von einander abweichen, hat es sich als besonders vorteilhaft herausgestellt, die Trinox- oder Rückgasrohre höhenverstellbar auszubilden, wodurch die Füllhöhe in bestimmten Grenzen frei einstellbar ist.

Eine derartige Vorrichtung wurde zum Beispiel in der EP 0 337 913 A2 vorgestellt. Bei dieser Vorrichtung ist vorgesehen, dass das Trinoxrohr je Füllvorgang je eine Aufwärts- und eine Abwärtsbewegung durchführt, und bei diesen Bewegungen das eigentliche Verschließelement des Füllventils mit bewegt. Zur Realisierung der Bewegungen des Trinoxrohres ist eine Kombination von Nocken und Betätigungsabtaster vorgesehen. Nachteilig an der vorgeschlagenen Ausbildung ist, dass das Trinoxrohr bei jedem Füllvorgang zwischen einer oberen und einer unteren, die Füllhöhe bestimmenden Position bewegt wird, wodurch sich zum einen ein erhöhter Verschleiß der Dichtungen, zum anderen aber auch eine größere Ungenauigkeit der erreichten Füllhöhen ergibt.

Beispielsweise ausgehend von einem solchen Verfahren und einer zur Durchführung des Verfahrens geeigneten Vorrichtung liegt der Erfindung die Aufgabe zugrunde, hierzu eine verbesserte Weiterbildung aufzuzeigen, mit welcher unter Einsatz des Trinox-Verfahrens die Füllhöhe in den Flaschen automatisch und stufenlos je nach den gegebenen Bedingungen bei verbesserter Genauigkeit und vermindertem Verschleiß eingestellt werden kann.

Zur Lösung dieser, der Erfindung zugrunde liegenden Aufgabe ist eine Füllmaschine entsprechend dem Patentanspruch 1 ausgebildet. Demnach ist erfindungsgemäß vorgesehen, dass die Trinoxrohre alle Füllelemente an einem zentralen Lagerring als gemeinsamer Höhenverstelleinrichtung angeordnet sind.

Ferner wird in selbständiger Ausgestaltung vorgeschlagen, dass in diesem Füllstutzen ein erster Gaskanal zum Zu- und Abführen von Prozessgasen und weiterer Medien vorgesehen und innerhalb dieses Gaskanals ein in seiner die Füllhöhe bestimmenden Höhe stufenlos höhenverstellbarer weiterer Gaskanal zum Zuführen eines Druckgases oberhalb des Vorspanndruckes vorgesehen ist.

Mit dieser erfindungsgemäß vorgeschlagenen Ausbildung sind die eingangs genannten Anforderungen problemlos zu erfüllen und wesentlich verbesserte höhenmäßige Anpassungen des Füllstandes auch während der laufenden Abfüllung durchführbar. Manuelle Maßnahmen zur Füllhöhenanpassung und Korrektur sind nicht mehr erforderlich.

Weiterbildungen der Erfindung sind Gegenstand der Unteransprüche und der nachfolgenden Beschreibung.

Die Erfindung wird im Folgenden anhand eines in der Zeichnung dargestellten Ausführungsbeispiels näher erläutert.

In der Zeichnung ist mit 1 ein Ringkessel, der an einem ansonsten nicht dargestellten, um eine vertikale Maschinenachse umlaufenden Rotor der Füllmaschine vorgesehen ist, welche zum Füllen der Flaschen 2 mit einem Getränk, beispielsweise Sekt, unter Gegendruck dient.

Am Umfang des Rotors bzw. Ringkessels 1 ist eine Vielzahl von Füllstellen gebildet, von denen jede ein Füllelement 3 und unter diesem einen in vertikaler Richtung auf- und abbewegbaren Flaschenträger aufweist. Die Füllelemente 3 sind am Umfang des Ringkessels 1 befestigt. Dieser bildet einen die vertikale Maschinenachse ringförmig umschließenden Innenraum 4, der bis zu einem vorgegebenen Niveau mit dem Getränk bzw. dem flüssigen Füllgut befüllt ist, so dass unterhalb des Niveaus ein von dem flüssigen Füllgut eingenommener Flüssigkeitsraum 4 und oberhalb des Niveaus ein Gasraum für ein unter Druck stehendes Gas, beispielsweise Inertgas (z.B. CO² -Gas) gebildet ist.

Jedes Füllelement besitzt ein Gehäuse 5, in dessen unterem Teil ein Flüssigkeitskanal 6 ausgebildet ist, der mit seinem einen Ende mit dem Füllgutraum 4 in Verbindung steht und an der Unterseite des Füllelementes 3 bzw. dem Gehäuse 5 eine die vertikale Füllelementachse FA konzentrisch umschließende ringförmige Abgabeöffnung 7 bildet. Im Flüssigkeitskanal 6 ist das Flüssigkeitsventil 8 vorgesehen, welches in der Zeichnung in seiner geschlossenen Stellung dargestellt ist. Dieses Flüssigkeitsventil besteht aus einem Ventilkörper 9, der durch nicht näher dargestellte Betätigungsmittel zum Öffnen und Schließen um einen vorgegebenen Bewegungshub in Richtung der Achse FA bewegbar ist und im geschlossenen Zustand des Flüssigkeitsventils 8 mit einer Ventilkörperfläche gegen einen im Flüssigkeitskanal 6 gebildeten Ventilansatz anliegt. Mit 10 sind eine Zentriertulpe und mit 11 ein die Abgabeöffnung 7 umschließende ringförmige Dichtung bezeichnet, gegen die die in Dichtlage mit dem Füllelement 3 befindliche Flasche 2 mit ihrer Mündung angepresst anliegt.

Unterhalb des Innenraumes 4 ist im Ringkessel 1 ein ringförmiger, für sämtliche Füllelemente 3 gemeinsamer Vakuumkanal 12 vorgesehen. Weiterhin ist am Ringkessel 1 oder an dem diesen Ringkessel aufweisenden Rotor ein für alle Füllelemente 3 gemeinsamer Trinox-Kanal 13 mit dem beschriebenen Überdruckgas vorgesehen.

Das in der Zeichnung dargestellte Ausführungsbeispiel zeigt eine Füllventilausbildung mit einem im Inneren des Ventilkörpers sich nach oben und unten erstreckenden ersten Gaskanal 14, vorgesehen zum Zu- und Abführen des Prozessgases.

Mittels der in der Figur 3 dargestellten, innerhalb des Füllventils angeordneten Ventile ist es möglich, den ersten Gaskanal 14 abwechselnd oder aber auch gleichzeitig mit dem Trinox-Kanal 13 und dem Vakuumkanal 12 zu verbinden. Durch diese Möglichkeiten kann es sich bei den, durch den ersten Gaskanal Zu- oder Abzuführenden Prozessgasen beispielsweise um im Behälter befindliches, aus dem Trinox-Kanal 13 stammendes Vorspanngas oder aber auch um aus dem Behälter abzuführende Spülluft handeln.

Innerhalb dieses ersten Gaskanals 14 erstreckt sich ein weiterer zweiter Gaskanal 15. Dieser ist in dem Ausführungsbeispiel als des eigentliche Trinox-Rohr vorgesehen und in Form eines Gasrohres 16 aus dem Füllventilgehäuse 5 nach oben zu einer zentralen Füllhöhen- Verstelleinrichtung 17 hinausgeführt, die ihrerseits an einem zentralen Lagerring 18 gehalten ist.

Der Lagerring 18 ist mittels mindestens einer Antriebsvorrichtung 19 relativ zur stirnseitigen unteren Ebene der Füllelemente 3 mit den Trinox- Gasrohren 16 zur Bestimmung der jeweiligen Füllhöhe durch das eingangs beschriebene Trinox-Verfahren höhenmäßig beliebig verfahr- und einstellbar. Auf dem und/oder am Lagerring 18 sind zweckmäßig auch die für jede Füllstelle vorgesehenen Steuerventile oder - Vorrichtungen 20 angeordnet, mit denen die einzelnen Trinox-Verbindungen in den Ringkessel entsprechend den erforderlichen Prozessvorgaben gesteuert werden können.

Der eigentliche Trinox-Prozess stellt sich wie folgt dar: im Anschluss an einen eventuellen Evakuierungs- und/oder Spülvorgang öffnet das Flüssigkeitsventil 8, das Füllgut strömt in den zu füllenden Behälter. Das dabei aus dem Behälter verdrängte Prozessgas strömt je nach Ansteuerung der Ventile durch den Gaskanal 14 in den Vakuumkanal 12, oder aber durch das Trinox-Gasrohr 16 in den oberhalb des Füllgutes befindlichen Gasraum 4".

Der Füllprozess wird durch Schließen des Flüssigkeitsventils 8 zu einem Zeitpunkt beendet, an dem der im Behälter erreichte Füllgutspiegel die Unterkante des zweiten Gaskanals 15 übersteigt. Im Anschluss daran wird durch geeignete Steuerung der Ventile aus dem Trinox-Kanal 13 stammendes Gas, welches einen höheren Druck aufweist, als das im Füllgutraum 4 befindliche Gas, durch den Gaskanal 14 in das Innere des Behälters geleitet.

Innerhalb des Behälters drückt das aus dem Trinox-Kanal 13 stammende Gas die Flüssigkeitsmenge, welche die Unterkante des zweiten Gaskanals 15 übersteigt durch diesen zweiten Gaskanal 15 zurück in den Füllgutraum 4, wodurch die gewünschte Füllhöhe exakt erreicht wird.

Das vorbeschriebene Ausführungsbeispiel kann dahingehend abgewandelt werden, dass die Zu- und Abführung des Prozessgases auch durch den Trinox-Kanal erfolgt, wobei eine entsprechende Ausbildung der Steuereinrichtung vorzusehen ist, mit welcher die Prozessgase dem Trinox-Kanal zugeleitet werden können. In entsprechender Ausbildung kann auch der Vorspannkanal zur Zuführung des einzuleitenden Trinox-Gases ausgebildet sein. In beiden Varianten sind die entsprechenden Kanäle höhenverstellbar innerhalb des Füllstutzens ausgebildet.

In einer weiteren, überaus vorteilhaften Ausgestaltung der vorliegenden Erfindung ist vorgesehen, dass das nach Beendigung der Füllung im weiteren Gaskanal 14 befindliche Gas erhöhten, oberhalb des Vorspanndruckes liegenden Druckes, zum Vorspannen der nachfolgenden Behälter in diese einleitbar ist, wodurch sich beträchtliche Einsparungsmöglichkeiten hinsichtlich der Reduzierung des Verbrauches an Vorspanngas und/oder erhöhte Konzentrationen von Inertgas ergeben.

## Patentansprüche

1. Füllmaschine zum Füllen von Behältern wie Flaschen oder dergleichen mit einem flüssigen Füllgut, mit mehreren, jeweils ein Füllventil aufweisenden Füllelementen mit zumindest teilweise in jedem Füllelement (3) ausgebildeten Gaswegen, die während des Füllens jeweils über eine Verbindungsleitung (14) mit dem Innenraum des Behälters in Verbindung stehen und von denen ein erster Gasweg (16) an einen ein Vorspanngas mit einem ersten Druck aufweisenden Raum (4) für das Füllgut angeschlossen ist und dieser oder ein zweiter Gasweg (12,21,121) zum Abführen des Spanngases dient sowie mit einem weiteren Gasweg (13,21,131) zum Zuführen eines Gases mit einem Druck oberhalb des Spanngasdruckes, wobei die in und aus den Behältern führenden Gaswege innerhalb des mit dem Behälterhals verbindbaren Füllventilgehäuses (5) angeordnet sind, wobei in diesem Füllventilgehäuse (5) ein erster Gaskanal (14) zum Zu- und Abführen von Prozessgasen wie Vorspann- und Rückgas sowie weitere Medien vorgesehen und ein weiterer Gas- und Flüssigkeitskanal (15,16) in seiner den Füllspiegel bestimmenden Höhe stufenlos höhenverstellbar und zum Ab- und/oder Zuführen eines Druckgases oberhalb des Vorspanndruckes sowie zum Abführen von Flüssigkeit eingerichtet ist, wobei die Höhenverstellung der weiteren Gas- und Flüssigkeitskanäle (15,16) aller Füllelemente (3) durch eine gemeinsame Verstellvorrichtung (17) erfolgt, wobei die gemeinsame Verstellvorrichtung (17) der weiteren Gas- und Flüssigkeitskanäle (15) aller Füllelemente (3) als zentraler Lagerring (18) ausgebildet ist, **dadurch gekennzeichnet, dass** die weiteren Gas- und Flüssigkeitskanäle (15) aller Füllelemente (3) ortsfest am Lagerring (18) gehalten sind.

2. Füllmaschine nach Anspruch 1, **dadurch gekennzeichnet, dass** der weitere Gas- und Flüssigkeitskanal (15,16) innerhalb des ersten Gaskanals (14) vorgesehen ist.

3. Füllmaschine nach den vorhergehenden Ansprüchen, **dadurch gekennzeichnet, dass** der zentrale Lagerring (18) mittels mindestens einer Antriebsvorrichtung (19) relativ zur Unterseite der Füllelemente höhenmäßig verstellbar ist.

4. Füllmaschine nach den vorhergehenden Ansprüchen, **dadurch gekennzeichnet, dass** der Gaskanal (14) zum Zu- und Abführen des Prozessgases wie Vorspann- und Rückgas auch zum Zuführen des zur Bestimmung der Füllhöhe erforderlichen Gases höheren Druckes vorgesehen ist.

5. Füllmaschine nach Anspruch 2, **dadurch gekennzeichnet, dass** dieser weitere Gaskanal (15) ebenfalls zum Zu- oder Abführen des Prozessgases zuschaltbar ist.

6. Füllmaschine nach den vorhergehenden Ansprüchen, **dadurch gekennzeichnet, dass** das nach Beendigung der Füllung im weiteren Gaskanal (15) befindliche Gas erhöhten, oberhalb des Vorspanndruckes liegenden Druckes, zum Vorspannen der nachfolgenden Behälter in diese einleitbar ist.

## Claims

1. Filling machine for filling containers such as bottles or the like with a liquid product, the said filling machine having a plurality of filler elements, each including a fill valve, with gas paths realised at least partially in each filler element (3), the said gas paths being in communication with the interior of each container during the filling process by means of a connecting line (14) and from which gas paths a first gas path (16) is connected to a space (4) for the liquid product that has a preliminary pressure gas at a first pressure, and the said gas path or a second gas path (12, 21, 121) is for discharging the pressurising gas as well as having an additional gas path (13, 21, 131) for supplying a gas at a pressure above the preliminary pressure gas, wherein the gas paths leading into and out of the containers are disposed within the fill valve housing (5) that is connectable to the container neck, wherein a first gas duct (14) is provided in the said fill valve housing (5) for supplying and discharging process gases such as preliminary pressure gas and return gas as well as additional media, and an additional gas and liquid duct (15, 16) is established so as to be infinitely vertically adjustable in its height for determining the fill level and for discharging and/or supplying a pressurised gas above the preliminary pressurised pressure as well as for discharging liquid, wherein the vertical adjustment of the additional gas and liquid ducts (15, 16) of all filler elements (3) is effected by means of a common adjusting device (17), wherein the common adjusting device (17) of the additional gas and liquid ducts (15) of all filler elements (3) is in the form of a central bearing ring (18), the additional gas and liquid ducts (15) of all filler element (3) being retained so as to be stationary on the bearing ring (18).

2. Filling machine according to claim 1, **characterised in that** the additional gas and liquid duct (15, 16) is provided within the first gas duct (14).

3. Filling machine according to the preceding claims, **characterised in that** the central bearing ring (18) is vertically adjustable relative to the underside of the filler elements by means of at least one drive device (19).

4. Filler machine according to the preceding claims, **characterised in that** the gas duct (14) for supplying and discharging the process gas such as preliminary pressure gas and return gas is also provided for supplying the gas at higher pressure necessary for determining the fill level.

5. Filling machine according to claim 2, **characterised in that** the said additional gas duct (15) is also connectable for supplying or discharging the process gas.

6. Filling machine according to the preceding claims, **characterised in that** the gas that is situated in the additional gas duct (15) after termination of the filling process and is at increased pressure above the preliminary pressurising pressure, is introducible into the following containers to put the said following containers under preliminary pressure.

## Revendications

1. Machine de remplissage servant à remplir des récipients tels des bouteilles ou similaires d'un produit de remplissage liquide, avec plusieurs éléments de remplissage présentant chacun une soupape de remplissage avec des parcours de gaz réalisés au moins partiellement dans chaque élément de remplissage (3), qui communiquent pendant le remplissage avec l'espace intérieur du récipient respectivement par le biais d'une conduite de raccordement (14) et dont un premier parcours de gaz (16) est raccordé à une chambre (4) destinée au produit de remplissage et comportant un gaz de précontrainte avec une première pression et celui-ci ou un deuxième parcours de gaz (12, 21, 121) sert à évacuer le gaz de précontrainte ainsi qu'avec un autre parcours de gaz (13, 21, 131) servant à amener un gaz avec une pression supérieure à la pression du gaz de précontrainte, dans lequel les parcours de gaz conduisant dans ou hors des récipients sont disposés à l'intérieur du boîtier de soupape de remplissage (5) pouvant être relié au col du récipient, dans lequel dans ce boîtier de soupape de remplissage (5), un premier canal de gaz (14) servant à amener et à évacuer des gaz de processus tels un gaz de précontrainte et de retour ainsi que d'autres agents est prévu et un autre canal de gaz et de liquide (15, 16) dont la hauteur déterminant le niveau de remplissage peut être réglée en hauteur de manière continue et qui sert à l'évacuation et/ou à l'amenée d'un gaz sous pression de pression supérieure à la pression de précontrainte ainsi qu'à l'évacuation de liquide est installé, dans lequel le réglage en hauteur des autres canaux de gaz et de liquide (15, 16) de tous les éléments de remplissage (3) se fait par un dispositif de réglage (17) commun, le dispositif de réglage (17) commun des autres canaux de gaz et de liquide (15) de tous les éléments de remplissage (3) étant réalisé sous forme de bague (18) centrale, **caractérisée en ce que** les autres canaux de gaz et de liquide (15) de tous les éléments de remplissage (3) sont maintenus en place au niveau de la bague (18).

2. Machine de remplissage selon la revendication 1, **caractérisée en ce que** l'autre canal de gaz et de liquide (15, 16) est prévu à l'intérieur du premier canal de gaz (14).

3. Machine de remplissage selon les revendications précédentes, **caractérisée en ce que** la bague (18) centrale peut être réglée en hauteur par rapport à la face inférieure des éléments de remplissage au moyen d'au moins un dispositif d'entraînement (19).

4. Machine de remplissage selon les revendications précédentes, **caractérisée en ce que** le canal de gaz (14) est prévu pour amener et évacuer le gaz de processus tel un gaz de précontrainte et de retour ainsi que pour amener le gaz de pression supérieure nécessaire à la détermination de la hauteur de remplissage.

5. Machine de remplissage selon la revendication 2, **caractérisée en ce que** cet autre canal de gaz (15) peut également être raccordé pour amener ou évacuer le gaz de processus.

6. Machine de remplissage selon les revendications précédentes, **caractérisée en ce que** le gaz, se trouvant dans l'autre canal de gaz (15) après la fin du remplissage, de pression plus forte, supérieure à la pression de précontrainte, peut être introduit dans les récipients suivants pour la précontrainte de ceux-ci.
